# EUROPÄISCHE PATENTSCHRIFT

(11) **EP 3 228 471 B1**
(45) Veröffentlichungstag und Bekanntmachung des Hinweises auf die Patenterteilung: **02.01.2019**
(21) Anmeldenummer: 17000442.8
(22) Anmeldetag: 17.03.2017
(51) Int. Cl.: B42D 25/351

(54) **SICHERHEITSDOKUMENT MIT DURCHSICHTSFENSTER**
SECURITY DOCUMENT WITH VIEW WINDOW
DOCUMENT DE SÉCURITÉ DOTÉ D'UNE FENÊTRE TRANSPARENTE

(30) Priorität: 08.04.2016 DE 102016004238
(43) Veröffentlichungstag der Anmeldung: 11.10.2017
(73) Patentinhaber: Giesecke+Devrient Currency Technology GmbH, 81677 München (DE)
(72) Erfinder: Schiffmann, Peter, 81673 München (DE); Imhof, Martin, 81927 München (DE); Staudigl, Martina, 81543 München (DE)
(74) Vertreter: Zeuner, Stefan

(56) Entgegenhaltungen:
- DE-A1-102004 051 919
- DE-A1-102007 030 219

## Beschreibung

Die Erfindung betrifft ein Sicherheitsdokument, wie eine Banknote, Ausweiskarte und dergleichen, mit einem Substrat mit einem Durchsichtsfenster, wobei im Bereich des Durchsichtsfensters eine erste Schicht und eine zweite Schicht übereinander angeordnet sind.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Dabei gewinnen zunehmend Durchsichtssicherheitsmerkmale, wie etwa Durchsichtsfenster in Banknoten, an Attraktivität.

Dabei wird zur Fenstererzeugung beispielsweise eine auf einer Seite vollflächig mit einer Kleberschicht versehene Folie auf ein Papiersubstrat aufgebracht, um eine zuvor eingebrachte durchgehende Öffnung zu verschließen. In anderen Gestaltungen basiert das Substrat der Banknote auf einem an sich transparenten Polymersubstrat, das in Teilbereichen mit einer deckenden Farbannahmeschicht versehen ist und dessen nicht beschichtete Teilbereiche auf diese Weise transparente Fenster in einem opaken Umfeld bilden.

Typischerweise sind in einem solchen Durchsichtsfenster Sicherheitsmerkmale, beispielsweise auf Basis optisch variabler Farben vorgesehen. Die Absicherung basiert aber allerdings lediglich auf der eingeschränkten Verfügbarkeit der speziellen Farbe, während die Komplexität des Drucks in der Regel niedrig ist und das Sicherheitsmerkmal daher oft mit einer für den Laien kaum unterscheidbaren Farbe nachgestellt werden kann. Oft erschließt sich auch für einen Betrachter nicht ohne Weiteres, warum eine solche Farbe im Durchsichtsfenster aufgebracht ist, da in Durchsicht und Aufsicht kein wesentlich verschiedenes Erscheinungsbild erkennbar ist.

Das Dokument DE 10 2004 051 919 A1 offenbart ein Sicherheitsdokument nach dem Oberbegriff des Anspruchs 1.

Davon ausgehend liegt der vorliegenden Erfindung die Aufgabe zugrunde, ein Sicherheitsdokument der eingangs genannten Art anzugeben, bei dem das Durchsichtsfenster visuell attraktiv und fälschungssicher ausgebildet ist. Diese Aufgabe wird durch die Merkmale der unabhängigen Ansprüche gelöst. Weiterbildungen der Erfindung sind Gegenstand der abhängigen Ansprüche.

Die allgemeine Angabe, dass die erste und zweite Schicht übereinander angeordnet sind, bedeutet dabei, dass die Schichten in einer Projektion senkrecht zur Substratfläche einen Überlapp aufweisen, also nicht vollständig nebeneinanderliegen. Da die erste und zweite Schicht im Bereich des Durchsichtsfensters übereinander angeordnet sind, ist die zweite Schicht im Durchsichtsfenster im Bereich der ersten Schicht angeordnet. Wird auf die Anordnung von mehreren, auf derselben Substratseite liegenden Schichten Bezug genommen, so gehen die Richtungsangaben "über" bzw. "unter" stets vom Substrat aus, so dass eine weiter vom Substrat entfernte Schicht "über" einer näher am Substrat liegenden Schicht liegt, und diese entsprechend "unter" der weiter entfernten Schicht.

Die erste Schicht kann das Durchsichtsfenster dabei vollständig überdecken, wobei dann die Durchsichtsinformation im Wesentlichen durch den im Durchsichtsfenster liegenden motivförmig ausgebildeten Teilbereich der zweiten Schicht gegeben ist. Gegenwärtig ist allerdings bevorzugt, dass die erste Schicht im Durchsichtsfenster eine Aussparung, insbesondere in Form eines Motivs aufweist, so dass die bei Durchsichtsbetrachtung erkennbare Durchsichtsinformation nicht nur durch den motivförmig ausgebildeten Teilbereich der zweiten Schicht, sondern auch durch die insbesondere motivförmige Aussparung der ersten Schicht mitbestimmt ist.

Die Aussparung der ersten Schicht kann beispielsweise in Form eines ersten Motivs ausgebildet sein, welches von dem motivförmig ausgebildeten Teilbereich der zweiten Schicht als zweitem Motiv teilweise oder vollständig überlappt wird. Die erkennbare Durchsichtsinformation ergibt sich dann durch ein Zusammenwirken des ersten und zweiten Motivs der ersten bzw. zweiten Schicht.

Bei einer weiteren vorteilhaften Ausgestaltung weist die erste Schicht eine Aussparung in Form eines ersten Motivs auf, welche durch die zweite Schicht im Durchsichtsfenster wieder verschlossen ist, so dass bei der Betrachtung von der Seite der ersten Schicht ein nicht optisch variables Motiv erkennbar ist, das sich von dem bei Betrachtung von der Seite der zweiten Schicht erkennbaren nicht optisch variablen Motiv unterscheidet.

Die erste Schicht enthält mit Vorteil optisch variable Interferenzschichtpigmente, vorzugsweise Interferenzschichtpigmente mit einem zumindest fünfschichtigen Aufbau mit einer ersten Absorberschicht, einer ersten Dielektrikumsschicht, einer Reflektorschicht, einer zweiten Dielektrikumsschicht und einer zweiten Absorberschicht. Mit besonderem Vorteil sind die optisch variablen Interferenzschichtpigmente magnetisch und weisen dann vorteilhaft einen zumindest siebenschichtigen Aufbau mit einer ersten Absorberschicht, einer ersten Dielektrikumsschicht, einer ersten Magnetschicht, einer Reflektorschicht, einer zweiten Magnetschicht, einer zweiten Dielektrikumsschicht und einer zweiten Absorberschicht auf.

Die erste Schicht muss allerdings nicht durch eine Druckschicht gebildet sein. Sie kann beispielsweise auch durch ein vorzugsweise in einem Vakuumdampfverfahren erzeugtes transluzentes Dünnschichtelement gebildet sein, das eine Reflexionsschicht, eine Absorberschicht und eine zwischen der Reflexionsschicht und der Absorberschicht angeordnete dielektrische Abstandsschicht enthält, oder das eine alternierende Abfolge hoch- und niedrigbrechender dielektrischer Schichten aufweist. Ein solches Dünnschichtelement kann zusammen mit seiner Trägerfolie die erste Schicht bilden, die Trägerfolie kann allerdings nach einem Transfer des Dünnschichtelements auch abgezogen werden, so dass nur das Dünnschichtelement selbst als erste Schicht im Schichtaufbau verbleibt. In anderen Gestaltungen ist die erste Schicht durch eine transluzente Prägestruktur gebildet, insbesondere in Form von geprägten und transluzent beschichteten Mikrospiegeln. Auch hier kann die Prägestruktur mit oder ohne Trägerfolie als erste Schicht in das Sicherheitsdokument integriert sein.

In einer vorteilhaften Ausgestaltung ist vorgesehen, dass die zweite Schicht vollständig innerhalb der von der ersten Schicht überdeckten Fläche liegt.

Die zweite Schicht kann teilweise innerhalb und teilweise außerhalb des Durchsichtsfensters liegen, in manchen Gestaltungen ist allerdings bevorzugt, dass die zweite Schicht vollständig innerhalb des Durchsichtsfensters liegt.

In einer vorteilhaften Ausgestaltung des Sicherheitsdokuments ist vorgesehen, dass die erste Schicht teilweise innerhalb und teilweise außerhalb des Durchsichtsfensters liegt. Der außerhalb des Durchsichtsfensters liegende Bereich kann beispielsweise einen Fensterrahmen für das Durchsichtsfenster bilden oder kann auch als ein Teilelement der ersten Schicht in Erscheinung treten und zu der ersten Aufsichtsinformation ergänzend oder optisch unterstützend beitragen.

Bei einer Weiterbildung der Erfindung ist die erste Schicht mit einer Lasermarkierung versehen, die nur bei Betrachtung von der Seite der ersten Schicht als optisch nicht-variable und nicht farbige Markierung vor dem Hintergrund der optisch variablen Effektschicht erkennbar ist.

Das genannte Substrat ist mit Vorteil außerhalb des Durchsichtsfensters opak.

In einer vorteilhaften Erfindungsvariante ist das Durchsichtsfenster durch eine durchgehende Öffnung im Substrat gebildet, die mit einem transparenten Folienelement verschlossen ist. Bei einer alternativen, ebenfalls vorteilhaften Variante ist das Durchsichtsfenster durch einen transparenten Teilbereich eines ansonsten opaken Substrats gebildet.

Die erste und zweite Schicht können auf derselben Seite des Substrats vorliegen, gegenwärtig ist allerdings bevorzugt, dass die beiden Schichten auf gegenüberliegenden Seiten des Substrats und damit auch auf gegenüberliegenden Seiten des Durchsichtsfensters vorliegen.

Die zweite Schicht kann insbesondere durch zwei oder mehr Teilbereiche aus unterschiedlichen opaken Farben, vorteilhaft mit im Wesentlichen gleichem Deckvermögen gebildet sein. Die unterschiedlichen Farben der Teilbereiche sind dabei mit besonderem Vorteil im Farbkreis nach Goethe benachbart, sind also insbesondere zwei benachbarte Farben der Folge Gelb, Orange, Rot, Violett, Blau, Grün, und wieder Gelb. Mit Vorteil sind die unterschiedlichen Farben der Teilbereiche dabei so ausgebildet, dass diese einen ähnlichen Farbton wie die erste Schicht bei Betrachtung aus unterschiedlichen Betrachtungsrichtungen aufweisen.

Es versteht sich, dass im Bereich des Durchsichtsfensters auch mehr als die zwei genannten Schichten übereinander vorliegen können. Beispielsweise kann die zweite Schicht mit einer transparenten Farbschicht kombiniert sein, welche auch einen anderen Farbton als die zweite Schicht aufweisen kann. Neben der zweiten Schicht kann zumindest eine weitere opake, optisch nicht-variable Schicht auf der gegenüberliegenden Seite des Substrats vorgesehen sein, die ebenfalls zumindest teilweise in dem Durchsichtsfenster angeordnet und dort motivförmig ausgebildet ist. Die opaken Schichten können in Durchsicht betrachtet sowohl aneinander angrenzend als auch überlappend angeordnet sein, wobei im letztgenannten Fall in den Überlappungsbereichen eine besonders starke Abdeckung in Durchsicht erzeugt wird.

Neben der ersten Schicht kann auch zumindest eine weitere transluzente, optisch variable Effektschicht vorgesehen sein, die auf derselben oder der gegenüberliegenden Seite des Substrats wie die erste Schicht vorliegt. Die zumindest eine weitere transluzente Effektschicht weist vorteilhaft eine ähnliche Transluzenz wie die erste Schicht auf, also eine Transmission, die sich von der Transmission der ersten Schicht um 10% oder weniger unterscheidet. In einer vorteilhaften Ausgestaltung komplettieren sich die transluzenten Effektschichten zu einem Gesamtmotiv.

Die erste und zweite Schicht können bei den erfindungsgemäßen Verfahren mit gleichen oder unterschiedlichen Druckverfahren aufgebracht werden, wobei als Druckverfahren insbesondere Offsetdruck, indirekter Hochdruck, Tiefdruck, Flexodruck, Siebdruck, Laserdruck, Injektdruck in Frage kommen. Besonders bevorzugt wird die erste Schicht im Siebdruck-, Tiefdruck- oder Flexodruckverfahren aufgebracht.

Auch ein Aufbringen der ersten und/ oder zweiten Schicht über ein Transferfolienverfahren, beispielsweise im Kaltfolientransfer ist möglich. So kann die erste Schicht etwa mittels Sputtern oder durch ein Vakuumbedampfungsverfahren auf eine transparente Trägerfolie aufgebracht werden, welche nachfolgend im Fensterbereich des Substrats appliziert wird. Das von der ersten Schicht gebildete Motiv kann dabei durch ein Waschverfahren oder mittels Laserabtrag erzeugt werden. In einer weiteren vorteilhaften Variante enthält die zu applizierende Trägerfolie zusätzlich die zweite Schicht. Dabei lässt sich ein besonders guter Passer realisieren, da die Waschfarbe für die Strukturierung der ersten Schicht und die opake Farbe der zweiten Schicht in einem Arbeitsgang, beispielsweise einem Tiefdruckschritt, aufgebracht werden können.

Gemäß einer weiteren vorteilhaften Ausgestaltung wird die erste Schicht zusätzlich mit einem Mikrospiegelraster versehen, das insbesondere einen dynamischen Bewegungseffekt oder einen 3D-Effekt erzeugt.

In einer vorteilhaften Weiterbildung enthält die erste Schicht magnetisch ausrichtbare Pigmente und diese werden beim oder kurz nach dem Aufbringen der ersten Schicht magnetisch in Form eines gewünschten Musters ausgerichtet.

Die erste Schicht kann gemäß einer zweckmäßigen Weiterbildung auch mit Laserstrahlung beaufschlagt werden, um eine optisch nicht-variable und nicht farbige Lasermarkierung in der ersten Schicht zu erzeugt.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem Durchsichtsbereich nach einem Ausführungsbeispiel der Erfindung,
- Fig. 2: einen Querschnitt durch die Banknote der Fig. 1 im Bereich des Durchsichtsbereichs entlang der Linie II-II,
- Fig. 3: das Erscheinungsbild der Banknote der Fig. 1 bei Auflichtbetrachtung der Oberseite der Banknote,
- Fig. 4: in (a) das Erscheinungsbild der Banknote der Fig. 1 bei senkrechter Auflichtbetrachtung der Unterseite und in (b) das Erscheinungsbild bei schräger Auflichtbetrachtung der Unterseite,
- Fig. 5: das Erscheinungsbild der Banknote der Fig. 1 in Durchsichtsbetrachtung,
- Fig. 6: in (a) bis (g) verschiedene vorteilhafte Schichtenfolgen erfindungsgemäßer Sicherheitsdokumente,
- Fig. 7: in (a) bis (c) Zwischenschritte in einem bevorzugten Herstellungsverfahrens für ein erfindungsgemäßes Sicherheitsdokument, und
- Fig. 8: eine vorteilhafte Abwandlung des Ausgestaltung der Figuren 2 bis 5.

Die Erfindung wird nun am Beispiel der Absicherung einer Banknote erläutert. Fig. 1 zeigt dazu eine schematische Darstellung einer Banknote 10, deren Papiersubstrat 12 eine gestrichelt angedeutete durchgehende Öffnung 14 aufweist, die auf der Oberseite der Banknote durch einen transluzent bedruckten Folienstreifen 16 verschlossen ist und dadurch einen Durchsichtsbereich 18 in der Banknote 10 bildet.

Der Durchsichtsbereich 18 bzw. die in seinem Bereich aufgebrachten Schichten zeigen in Durchsicht und Aufsicht von den gegenüberliegenden Seiten der Banknote 10 her jeweils unterschiedliche Informationen und unterschiedliche visuelle Erscheinungsbilder, deren komplexes Zusammenspiel mit Bezug auf die Figuren 2 bis 5 näher erläutert wird. Dabei zeigt Fig. 2 zur Erläuterung des Schichtaufbaus einen Querschnitt durch die Banknote 10 im Umfeld des Durchsichtsbereichs 18 entlang der Linie II-II der Fig. 1. Die unterschiedlichen Erscheinungsbilder der Banknote sind in den Figuren 3 bis 5 illustriert, wobei Fig. 3 das Erscheinungsbild bei Auflichtbetrachtung der Oberseite 24 der Banknote zeigt, Fig. 4(a) das Erscheinungsbild bei senkrechter Auflichtbetrachtung der Unterseite 26 zeigt, Fig. 4(b) das Erscheinungsbild bei schräger Auflichtbetrachtung der Unterseite 26 zeigt, und Fig. 5 das Erscheinungsbild in Durchsichtsbetrachtung zeigt.

Bei der schematischen Darstellung der Fig. 2 ist die mit dem Folienstreifen 16 verschlossene Öffnung 14 der Banknote 10 der einfacheren Darstellung halber allgemein als transparenter Fensterbereich 22 in einem Substrat 20 dargestellt. Auf der Oberseite 24 des Substrats 20 ist eine erste Schicht 30 in Form einer transluzenten, optisch variablen Effektschicht aufgedruckt, die magnetische, optisch variable Interferenzschichtpigmente enthält. Wie am besten in der Aufsicht der Fig. 3 zu erkennen, überdeckt die erste Schicht 30 den Fensterbereich 22 bzw. die Öffnung 14 vollständig und ist zudem in Form eines Motivs, im Ausführungsbeispiel in Form eines verzerrten Sterns, aufgebracht.

Die Interferenzschichtpigmente der ersten Schicht 30 wurden beim Aufbringen der Druckfarbe magnetisch in Form eines Balkens 32 dreidimensional ausgerichtet. Durch diese Ausrichtung entsteht beim Hin- und Her-Kippen der Schicht 30 bzw. der damit versehenen Banknote 10 ein kinematischer Effekt in Form eines optisch laufenden Balkens 32, wie durch die Pfeile 34, 36 in Fig. 3 angedeutet.

In einer anderen Ausgestaltung kann der Teilbereich 32 auch mit Prägestrukturen versehen sein, um die gewünschte dreidimensionale Wirkung zu erzielen. Beispielsweise kann durch eine Anordnung eingeprägter Mikrospiegel der visuelle Eindruck einer dreidimensionalen Kugelkalotte erzeugt werden. Die erste Schicht 30 muss in einer solchen Ausgestaltung keine magnetisch ausrichtbaren Pigmente enthalten, sondern kann beispielsweise auf Basis nicht-magnetischer optisch variabler Interferenzpigmente gebildet sein.

Die erste Schicht 30 kann beispielsweise mit einer auf OVMI®-Pigmenten der Firma SICPA basierenden Siebdruckfarbe aufgedruckt und noch in der Druckmaschine durch einen Magneten in der gewünschten Form ausgerichtet werden. Die optisch variablen Pigmente zeigen zusätzlich zu der magnetischen Ausrichtung in Balkenform 32 beim Kippen einen Farbwechsel, im Ausführungsbeispiel zwischen Magenta bei senkrechter und Violett bei schräger Aufsicht.

Auf der Unterseite 26 des Substrats 20 ist eine zweite Schicht 40 in Form einer opaken, optisch nicht-variablen Schicht aufgedruckt, beispielsweise im Offsetdruckverfahren. Wie in der Aufsicht der Fig. 4(a) dargestellt, ist die zweite Schicht 40 in Form einer Flagge aufgedruckt, die im Fensterbereich 22 eine ringförmige Aussparung 42 aufweist, in deren Innerem ein weiterer Teilbereich 44 der zweiten Schicht in Form des Buchstabens "A" vorliegt. Wie in Fig. 2 und 4(a) zu erkennen, ist die zweite Schicht 40 teilweise außerhalb und teilweise innerhalb des Fensterbereichs 22 aufgedruckt. Durch die ringförmige Aussparung 42 und den Buchstaben 44 im Inneren der Aussparung 42 ist sowohl die zweite Schicht als Ganzes, als auch der innerhalb des Fensterbereichs 22 angeordnete Teilbereich der zweiten Schicht 40 motivförmig ausgebildet.

Zudem besteht die zweite Schicht 40 aus mehreren, beispielsweise zwei verschiedenfarbigen opaken Teilbereichen, die ein gewünschtes Muster oder eine zusätzliche Information in der zweiten Schicht bilden. Beispielsweise ist der innerhalb der Flagge liegende kleine Stern 46 mit einer blauen Farbe gedruckt, die auf Basis eines blauen Buntpigmentes und eines farblosen deckenden Pigments auf TiO₂-Basis gebildet ist. Der in der Aussparung 42 liegende Buchstabe 44 und der Rest der Flagge 48 sind dagegen mit einer violetten Druckfarbe gedruckt, die ein violettes Buntpigments und TiO₂ als farbloses deckendes Pigment enthält.

Bei einer Aufsichtsbetrachtung der so abgesicherten Banknote 10 von ihrer Oberseite 24 her wird das Erscheinungsbild der Banknote von der optisch variablen ersten Schicht 30 dominiert. Für den Betrachter tritt der optisch variable Effekt der ersten Schicht 30, deren Farbeindruck von Magenta bei senkrechter Betrachtung zu Violett bei schräger Betrachtung wechselt, deutlich hervor. Zugleich scheint beim Kippen der Banknote auch der Balken 32 hin- und herzulaufen, wie in Fig. 3 gezeigt (Pfeile 34, 36). Durch diese optischen Effekte und die starke Farbwirkung der ersten Schicht 30 bei Betrachtung im reflektierten Licht fällt das Vorhandensein eines Fensterbereichs 22 trotz der Transluzenz der ersten Schicht 30 praktisch nicht auf.

Bei der Aufsichtsbetrachtung der Banknote 10 von der Unterseite 26 her sieht der Betrachter die durch die zweite Schicht 40 gebildete Flagge mit dem durch die verschiedenfarbigen opaken Teilbereiche (violette Teilbereiche 44 und 48 bzw. blauer Teilbereich 46) gebildeten Motiv. Zudem ist im Bereich der ringförmigen Aussparung 42 auf der Unterseite 26 die optisch variable Farbe 30 der Oberseite 24 sichtbar, gegebenenfalls einschließlich des laufenden Balkens 32. Die von der Rückseite her erkennbare Aufsichtsinformation ist daher durch eine Kombination der zweiten Schicht 40 mit dem in dem Fensterbereich 22, insbesondere in der Aussparung 42 sichtbaren Teil der ersten Schicht 30 gegeben.

Bei der in Fig. 4(a) gezeigten senkrechten Aufsicht erscheint die optisch nicht variable und daher farbkonstante zweite Schicht 40 violett, während die farbvariable erste Schicht 30 durch die Aussparung 42 hindurch magenta erscheint. Beim Kippen der Banknote in eine schräge Aufsichtsposition, wie in Fig. 4(b) gezeigt, ändert sich die Farbe der farbvariablen ersten Schicht 30 von Magenta zu Violett, während der Farbeindruck der farbkonstanten zweiten Schicht 40 unverändert violett bleibt. Aus der schrägen Betrachtungsrichtung der Fig. 4(b) erscheint die Flagge und die Aussparung 42 mit der dahinterliegenden ersten Schicht 30 daher mit einem im Wesentlichen gleichen Farbton, so dass die Aussparung 42 visuell zurücktritt oder sogar gar nicht mehr in Erscheinung tritt. Dabei kann wegen des fehlenden Kontrasts auch die Information in Form des Buchstabens 44 für den Betrachter verschwinden. Der auch von der Unterseite her erkennbare Balken 32 erscheint beim Kippen der Banknote 10 ebenfalls zu laufen und kann dabei je nach Design auch aus dem Bereich der Aussparung 42 heraus- oder in die Aussparung 42 hineinlaufen.

Bei der in Fig. 5 gezeigten Durchsichtsbetrachtung der Banknote 10 tritt der Farbunterschied der verschiedenfarbigen opaken Teilbereiche 44, 46, 48 visuell stark zurück und die zweite Schicht 40 und das Substrat 20 erscheinen als mehr oder weniger homogene dunkle Fläche 50. Der visuelle Eindruck wird in Durchsicht von dem Helligkeitsunterschied zwischen der ringförmigen Aussparung 42 einerseits und dem im Inneren der Aussparung enthaltenen Buchstaben 44 und der umgebenden opaken Beschichtung bzw. dem umgebenden opaken Substrat andererseits dominiert. Die ringförmige Aussparung 42 erscheint dabei gleichmäßig hell, da die transluzente Schicht 30 einen Teil des einfallenden Lichts durchlässt und die unterschiedliche magnetische Ausrichtung der Interferenzschichtpigmente im Durchlicht praktisch nicht erkennbar ist.

Der Betrachter erhält so bei der Aufsichtsbetrachtung von der Ober- bzw. Unterseite und der Durchsichtsbetrachtung jeweils unterschiedliche, aber eng miteinander verbundene und aufeinander bezogene Aufsichts- bzw. Durchsichtsinformationen. Durch diese Verbindung werden die jeweiligen Informationen miteinander verknüpft und in Beziehung gesetzt, wodurch ein erhöhter Aufmerksamkeits- und Wiedererkennungswert beim Nutzer und damit eine erhöhte Fälschungssicherheit der Banknote 10 erreicht werden kann.

Fig. 8 zeigt eine vorteilhafte Abwandlung der Ausgestaltung der Figuren 2 bis 5, bei der die optisch variable erste Schicht 30 den Fensterbereich 22 nicht vollständig überdeckt, sondern mit einer motivförmigen Aussparung 34 versehen ist, in der die zweite, optisch nicht-variable Schicht 40 sichtbar ist. Auf diese Weise ist auch für einen Laien das Vorliegen eines Fensterbereichs 22 in der Banknote 10 sehr einfach zu erkennen. Zudem können durch das Zusammenwirken der Motivformen der ersten und zweiten Schicht komplexe Aufsichts-/ Durchsichtseffekte erzeugt werden. Es ist auch möglich, dass die zweite Schicht 40 zumindest einen Teilbereich einer Aussparung 34 in der ersten Schicht 30 nicht überlappt, so dass in diesem Teilbereich ein offener Fensterbereich mit hoher Durchsichtshelligkeit vorliegt.

Fig. 6 zeigt verschiedene vorteilhafte Schichtenfolgen erfindungsgemäßer Sicherheitsdokumente. Wie erwähnt gehen die Richtungsangaben "über" oder "unter" bei den Richtungsangaben dabei vom Substrat aus, eine weiter vom Substrat entfernte Schicht liegt also über einer näher am Substrat liegenden Schicht.

Bei der Ausgestaltung der Fig. 6(a) sind sowohl die erste Schicht 30 als auch die zweite Schicht 40 im Fensterbereich 22 auf derselben Seite eines opaken Substrats 20 angeordnet, und zwar liegt die erste, transluzente Schicht 30 über der zweiten, opaken Schicht 40. Die Erscheinungsbilder in Aufsicht und Durchsicht sind ähnlich wie bei dem Ausführungsbeispiel der Figuren 2 bis 5, allerdings sind bei Betrachtung von der Unterseite 26 nur die im Fensterbereich 22 liegenden Teile der opaken Schicht 40 sichtbar. Bei dieser Ausgestaltung kann die zweite Schicht 40 daher zweckmäßig vollständig innerhalb des Fensterbereichs 22 liegen. Die zweite Schicht 40 kann dabei insbesondere durch zwei oder mehr Teilbereiche aus unterschiedlichen opaken Farben mit gleichem Deckvermögen gebildet sein. Die zweite Schicht 40 kann auch mit einer transparenten Farbe kombiniert sein, welche auch einen anderen Farbton aufweisen kann. Die erste Schicht 30 kann optional mit einer Aussparung 34, insbesondere einer Aussparung in Motivform versehen sein, in der die zweite Schicht 40 sichtbar ist. Zumindest ein Teilbereich der Aussparung 34 kann auch einen offenen Fensterbereich ohne überlappende zweite Schicht 40 bilden.

Auch bei der Ausgestaltung der Fig. 6(b) sind sowohl die erste Schicht 30 als auch die zweite Schicht 40 im Fensterbereich 22 auf derselben Seite des Substrats 20 angeordnet, allerdings liegt bei dieser Gestaltung die erste, transluzente Schicht 30 unter der zweiten, opaken Schicht 40. Die Erscheinungsbilder in Aufsicht und Durchsicht sind ähnlich wie bei dem Ausführungsbeispiel der Figuren 2 bis 5, allerdings ist bei Betrachtung von der Oberseits 24 nur der im Fensterbereich 22 liegende Teil der optisch variablen Schicht 30 sichtbar. Auch hier kann die zweite Schicht 40 insbesondere durch zwei oder mehr Teilbereiche aus unterschiedlichen opaken Farben mit gleichem Deckvermögen gebildet sein. Die zweite Schicht 40 kann auch mit einer transparenten Farbe kombiniert sein, welche auch einen anderen Farbton aufweisen kann. Die erste Schicht 30 kann optional mit einer Aussparung 34, insbesondere einer Aussparung in Motivform versehen sein, in der die zweite Schicht 40 sichtbar ist oder ein offener Fensterbereich gebildet wird.

Bei der Ausgestaltung der Fig. 6(c) sind die erste und zweite Schicht 30, 40 auf gegenüberliegenden Seiten des Substrats 20 angeordnet, wie bereits im Zusammenhang mit den Figuren 2 bis 5 und 8 ausführlich beschrieben.

Die Ausgestaltung der Fig. 6(d) baut auf der Gestaltung der Fig. 6(c) auf, wobei zusätzlich eine weitere opake, optisch nicht-variable Schicht 60 auf der Oberseite 24 des Substrats 20 vorgesehen ist, die zumindest teilweise in dem Fensterbereich 22 angeordnet und dort motivförmig ausgebildet ist. Die beiden opaken Schichten 40, 60 können in Durchsicht betrachtet sowohl aneinander angrenzend als auch überlappend angeordnet sein.

Schließlich baut die Ausgestaltung der Fig. 6(e) auf der Gestaltung der Fig. 6(d) auf, wobei auf der Unterseite 26 des Substrats 20 zusätzlich eine weitere transluzente, optisch variable Effektschicht 62 vorgesehen ist, die den Fensterbereich 22 zumindest teilweise überdeckt. Die beiden opaken Schichten 40, 60 können in Durchsicht betrachtet sowohl aneinander angrenzend als auch überlappend angeordnet sein. Die weitere transluzente Effektschicht 62 weist vorteilhaft eine ähnliche Transluzenz wie die erste Schicht 30 auf und besonders vorteilhaft komplettieren sich die Effektschichten 30, 62 der Ober- und Unterseite. In einer Abwandlung kann die Effektschicht 62 auch auf derselben Seite wie die erste Schicht 30 angeordnet sein und mit dieser zusammenwirken, um eine transluzente Effektbeschichtung zu erzeugen.

Die Ausgestaltung der Fig. 6(f) ist eine Abwandlung der Gestaltung der Fig. 6(d), bei der die Abfolge der ersten Schicht 30 und der weiteren opaken Schicht 60 vertauscht ist. Die beiden opaken Schichten 40, 60 sind dabei mit besonderem Vorteil im Passer zueinander aufgebracht und zeigen einerseits bei Aufsichtsbetrachtung der Oberseite 24 bzw. Unterseite 26 jeweils ein eigenes Motiv und ergänzen sich andererseits in Durchsicht komplementär zu einem Gesamtmotiv. Die opaken Schichten sind dazu insbesondere, wie in Fig. 6(f) gezeigt, nicht-überlappend, sondern Stoß an Stoß aufgebracht.

Die weitere Ausgestaltung der Fig. 6(g) ist eine Abwandlung der Gestaltung der Fig. 6(e), wobei wieder die Abfolge der ersten Schicht 30 und der weiteren opaken Schicht 60 vertauscht ist. Auch hier sind die beiden opaken Schichten 40, 60 insbesondere im Passer, besonders bevorzugt Stoß an Stoß aufgebracht und zeigen einerseits bei Aufsichtsbetrachtung der Oberseite 24 bzw. Unterseite 26 jeweils ein eigenes Motiv und ergänzen sich andererseits in Durchsicht komplementär zu einem Gesamtmotiv. Die einander ergänzenden opaken Schichten 40, 60 der Ausgestaltungen der Figuren 6(f) und 6(g) können insbesondere mit einer Supersimultandruckmaschine, beispielsweise von KBA NotaSys oder Komori auf die gegenüberliegenden Seiten des Substrats 20 aufgebracht werden.

Es versteht sich, dass der Fensterbereich 22 in den Figuren 2 bis 6 nur schematisch gezeigt ist. Ist der Fensterbereich 22 in der Praxis beispielsweise durch eine nur auf der Oberseite 24 des Substrats 20 mit einem Folienelement 16 verschlossene Öffnung 14 gebildet, so liegt die in Fig. 2 gezeigte zweite Schicht 40 teilweise auf der Unterseite 26 des Substrats 20 und im Fensterbereich auf der Unterseite des Folienelements 16 vor, wie etwa nachfolgend in Fig. 7 illustriert.

Fig. 7 zeigt Zwischenschritte eines bevorzugten Herstellungsverfahrens für ein erfindungsgemäßes Sicherheitsdokument. Dabei wird zunächst ein Papiersubstrat 12 bereitgestellt, das mit einer durchgehenden Öffnung 14 versehen ist. Die durchgehende Öffnung 14 kann beispielsweise nach der Papierherstellung durch Stanzen oder papiermacherisch bereits bei der Papierherstellung erzeugt sein. Die Öffnung 14 wird dann durch ein noch unbedrucktes Folienelement 16 auf der Oberseite des Papiersubstrats verschlossen, wie in Fig. 7(a) gezeigt. Das Folienelement 16 kann dabei ein Patch sein, das im Wesentlichen nur die Öffnung 14 abdeckt oder kann auch ein endloses Band darstellen.

Anschließend wird im Siebdruckverfahren die erste, transluzente Schicht 30 mit den optisch variablen Interferenzschichtpigmenten auf die Oberseite des Folienelements 16 aufgedruckt, wie in Fig. 7(b) gezeigt. Enthält die Siebdruckfarbe magnetische Interferenzschichtpigmente, so werden diese bei oder unmittelbar nach dem Aufbringen der ersten Schicht 30 ausgerichtet, um eine gewünschte dreidimensionale Struktur, wie etwa den oben beschriebenen Balken 32 zu schaffen.

Schließlich wird die zweite, opake Schicht 40 auf die Unterseite des Papiersubstrats im Offsetdruckverfahren aufgedruckt, wie in Fig. 7(c) gezeigt, wobei die zweite Schicht 40 in einem Teilbereich 70 außerhalb der Öffnung 14 auf die untere Oberfläche des Papiersubstrats 12 und in einem Teilbereich 72 innerhalb der Öffnung 14 auf die untere Oberfläche des Folienelements 16 aufgedruckt wird.

### Bezugszeichenliste

- 10: Banknote
- 12: Papiersubstrat
- 14: durchgehende Öffnung
- 16: transparenter Folienstreifen
- 18: Durchsichtsbereich
- 20: Substrat
- 22: transparenter Fensterbereich
- 24: Oberseite
- 26: Unterseite
- 30: erste Schicht
- 32: Balken
- 34: Aussparung
- 40: zweite Schicht
- 42: Aussparung
- 44: Buchstabe
- 46: kleiner Stern, blauer Teilbereich
- 48: Rest der Flagge
- 50: dunkle Fläche
- 60: weitere opake, optisch nicht-variable Schicht
- 62: weitere transluzente, optisch variable Effektschicht
- 70, 72: Teilbereiche

## Patentansprüche

1. Sicherheitsdokument (10), wie Banknote, Ausweiskarte und dergleichen, mit einem Substrat (20) mit einem Durchsichtsfenster (22, wobei im Bereich des Durchsichtsfensters eine erste Schicht (30) und eine zweite Schicht (40) übereinander angeordnet sind, wobei
- die erste Schicht eine transluzente, optisch variable Effektschicht darstellt, die das Durchsichtsfenster zumindest teilweise überdeckt,
- die zweite Schicht eine opake, optisch nicht-variable Schicht darstellt, die zumindest teilweise in dem Durchsichtsfenster angeordnet ist und deren im Durchsichtsfenster angeordneter Teilbereich motivförmig ausgebildet ist, wobei
- bei Betrachtung von der Seite der ersten Schicht eine erste Aufsichtsinformation in Form des optisch variablen Erscheinungsbilds der ersten Schicht erkennbar ist, bei Durchsichtsbetrachtung eine Durchsichtsinformation erkennbar ist, die durch den im Durchsichtsfenster liegenden motivförmig ausgebildeten Teilbereich der zweiten Schicht zumindest mitbestimmt ist, und bei Betrachtung von der Seite der zweiten Schicht eine zweite Aufsichtsinformation erkennbar ist, die durch eine Kombination der optisch nicht-variablen zweiten Schicht und dem im Durchsichtsfenster sichtbaren Teil der optisch variablen ersten Schicht gegeben ist, **dadurch gekennzeichnet, dass**
- die zweite Schicht in zumindest einem Teilbereich einen festen Farbeindruck zeigt und mit diesem Teilbereich so auf die optisch variable erste Schicht abgestimmt ist, dass die erste Schicht und der Teilbereich der zweiten Schicht unter einem vorbestimmten Betrachtungswinkel zumindest teilweise im Wesentlichen denselben Farbton zeigen.

2. Sicherheitsdokument nach Anspruch 1, **dadurch gekennzeichnet, dass** die erste Schicht das Durchsichtsfenster vollständig überdeckt.

3. Sicherheitsdokument nach Anspruch 1, **dadurch gekennzeichnet, dass** die erste Schicht im Durchsichtsfenster eine Aussparung, insbesondere in Form eines Motivs aufweist, so dass die bei Durchsichtsbetrachtung erkennbare Durchsichtsinformation auch durch die insbesondere motivförmige Aussparung der ersten Schicht mitbestimmt ist.

4. Sicherheitsdokument nach wenigstens einem der Ansprüche 1 bis 3, **dadurch gekennzeichnet, dass** die erste Schicht optisch variable Interferenzschichtpigmente enthält, vorzugsweise Interferenzschichtpigmente mit einem zumindest fünfschichtigen Aufbau mit einer ersten Absorberschicht, einer ersten Dielektrikumsschicht, einer Reflektorschicht, einer zweiten Dielektrikumsschicht und einer zweiten Absorberschicht.

5. Sicherheitsdokument nach Anspruch 4, **dadurch gekennzeichnet, dass** die optisch variablen Interferenzschichtpigmente magnetisch sind und vorzugsweise einen zumindest siebenschichtigen Aufbau mit einer ersten Absorberschicht, einer ersten Dielektrikumsschicht, einer ersten Magnetschicht, einer Reflektorschicht, einer zweiten Magnetschicht, einer zweiten Dielektrikumsschicht und einer zweiten Absorberschicht aufweisen.

6. Sicherheitsdokument nach wenigstens einem der Ansprüche 1 bis 5, **dadurch gekennzeichnet, dass** die zweite Schicht vollständig innerhalb der von der ersten Schicht überdeckten Fläche liegt.

7. Sicherheitsdokument nach wenigstens einem der Ansprüche 1 bis 6, **dadurch gekennzeichnet, dass** die zweite Schicht vollständig innerhalb des Durchsichtsfensters liegt.

8. Sicherheitsdokument nach wenigstens einem der Ansprüche 1 bis 7, **dadurch gekennzeichnet, dass** die erste Schicht teilweise innerhalb und teilweise außerhalb des Durchsichtsfensters liegt.

9. Sicherheitsdokument nach wenigstens einem der Ansprüche 1 bis 8, **dadurch gekennzeichnet, dass** die erste Schicht mit einer Lasermarkierung versehen ist, die nur bei Betrachtung von der Seite der ersten Schicht als optisch nicht-variable und nicht farbige Markierung vor dem Hintergrund der optisch variablen Effektschicht erkennbar ist.

10. Sicherheitsdokument nach wenigstens einem der Ansprüche 1 bis 9, **dadurch gekennzeichnet, dass** das Substrat außerhalb des Durchsichtsfensters opak ist.

11. Sicherheitsdokument nach wenigstens einem der Ansprüche 1 bis 10, **dadurch gekennzeichnet, dass** das Durchsichtsfenster durch eine durchgehende Öffnung im Substrat gebildet ist, die mit einem transparenten Folienelement verschlossen ist.

12. Sicherheitsdokument nach wenigstens einem der Ansprüche 1 bis 10, **dadurch gekennzeichnet, dass** das Durchsichtsfenster durch einen transparenten Teilbereich eines ansonsten opaken Substrats gebildet ist.

13. Sicherheitsdokument nach wenigstens einem der Ansprüche 1 bis 12, **dadurch gekennzeichnet, dass** die erste und zweite Schicht auf gegenüberliegenden Seiten des Substrats vorliegen.

14. Verfahren zum Herstellen eines Sicherheitsdokuments nach einem der Ansprüche 1 bis 13, bei dem
- ein Substrat mit einem Durchsichtsfenster bereitgestellt und im Bereich des Durchsichtsfensters mit zwei übereinander angeordneten Schichten versehen wird, indem
- als eine erste Schicht eine transluzente, optisch variable Effektschicht aufgebracht wird, die das Durchsichtsfenster zumindest teilweise überdeckt,
- als eine zweite Schicht eine opake, optisch nicht-variable Schicht aufgebracht wird, die zumindest teilweise in dem Durchsichtsfenster angeordnet wird und deren im Durchsichtsfenster angeordneter Teilbereich motivförmig ausgebildet wird,
- wobei die zweite Schicht in zumindest einem Teilbereich einen festen Farbeindruck zeigt und mit diesem Teilbereich so auf die optisch variable erste Schicht abgestimmt wird, dass die erste Schicht und der Teilbereich der zweiten Schicht unter einem vorbestimmten Betrachtungswinkel zumindest teilweise im Wesentlichen denselben Farbton zeigen.

15. Verfahren nach Anspruch 14, **dadurch gekennzeichnet, dass** die erste Schicht im Siebdruck-, Tiefdruck- oder Flexodruckverfahren, oder mittels Sputtern oder einem Vakuumbedampfungsverfahren aufgebracht wird.

16. Verfahren nach Anspruch 14 oder 15, **dadurch gekennzeichnet, dass** die erste Schicht magnetisch ausrichtbare Pigmente enthält und diese beim oder kurz nach dem Aufbringen der ersten Schicht magnetisch in Form eines gewünschten Musters ausgerichtet werden.

17. Verfahren nach wenigstens einem der Ansprüche 14 bis 16, **dadurch gekennzeichnet, dass** die erste Schicht mit Laserstrahlung beaufschlagt wird, um eine nicht optisch variable und nicht farbige Lasermarkierung in der ersten Schicht zu erzeugen.

## Claims

1. A security document (10), such as a banknote, identity card and the like, having a substrate (20) having a see-through window (22), with a first layer (30) and a second layer (40) being stacked in the region of the see-through window,
- the first layer constituting a translucent, optically variable effect layer that at least partially covers the see-through window,
- the second layer constituting an opaque, optically non-variable layer that is at least partially arranged in the see-through window and whose sub-region arranged in the see-through window is developed in the shape of a motif,
- when viewed from the side of the first layer, a first piece of top-view information being perceptible in the form of the optically variable appearance of the first layer, when looked through, a piece of see-through information being perceptible that is at least codetermined by the sub-region of the second layer that lies in the see-through window and is developed in the shape of a motif, and when viewed from the side of the second layer, a second piece of top-view information being perceptible that is given by a combination of the optically non-variable second layer and the portion of the optically variable first layer that is visible in the see-through window, **characterized in that**
- the second layer displays a fixed color impression in at least a sub-region and, with said sub-region, is coordinated with the optically variable first layer in such a way that the first layer and the sub-region of the second layer at least partially display substantially the same hue at a predetermined viewing angle.

2. The security document according to claim 1, **characterized in that** the first layer completely covers the see-through window.

3. The security document according to claim 1, **characterized in that** the first layer in the see-through window comprises a gap, especially in the form of a motif, such that the piece of see-through information that is perceptible when looked through is also codetermined by the especially motif-shaped gap in the first layer.

4. The security document according to at least one of claims 1 to 3, **characterized in that** the first layer includes optically variable interference layer pigments, preferably interference layer pigments having an at least five-layer structure having a first absorber layer, a first dielectric layer, a reflector layer, a second dielectric layer and a second absorber layer.

5. The security document according to claim 4, **characterized in that** the optically variable interference layer pigments are magnetic and preferably comprise an at least seven-layer structure having a first absorber layer, a first dielectric layer, a first magnet layer, a reflector layer, a second magnet layer, a second dielectric layer and a second absorber layer.

6. The security document according to at least one of claims 1 to 5, **characterized in that** the second layer lies completely inside the area covered by the first layer.

7. The security document according to at least one of claims 1 to 6, **characterized in that** the second layer lies completely inside the see-through window.

8. The security document according to at least one of claims 1 to 7, **characterized in that** the first layer lies partially inside and partially outside the see-through window.

9. The security document according to at least one of claims 1 to 8, **characterized in that** the first layer is furnished with a laser marking that is perceptible as an optically non-variable and non-colored marking against the background of the optically variable effect layer only when viewed from the side of the first layer.

10. The security document according to at least one of claims 1 to 9, **characterized in that** the substrate outside of the see-through window is opaque.

11. The security document according to at least one of claims 1 to 10, **characterized in that** the see-through window is formed by a through opening in the substrate that is closed with a transparent foil element.

12. The security document according to at least one of claims 1 to 10, **characterized in that** the see-through window is formed by a transparent sub-region of an otherwise opaque substrate.

13. The security document according to at least one of claims 1 to 12, **characterized in that** the first and second layer are present on opposite sides of the substrate.

14. A method for manufacturing a security document according to one of claims 1 to 13, in which
- a substrate having a see-through window is provided and is furnished in the region of the see-through window with two stacked layers, in that
- as a first layer, a translucent, optically variable effect layer is applied that at least partially covers the see-through window,
- as a second layer, an opaque, optically non-variable layer is applied that is arranged at least partially in the see-through window and whose sub-region arranged in the see-through window is developed to be motif-shaped,
- the second layer displaying a fixed color impression in at least a sub-region and, with said sub-region, is coordinated with the optically variable first layer in such a way that the first layer and the sub-region of the second layer at least partially display substantially the same hue at a predetermined viewing angle.

15. The method according to claim 14, **characterized in that** the first layer is applied in a screen printing, intaglio printing or flexographic printing process, or by means of sputtering or a vacuum evaporation process.

16. The method according to claim 14 or 15, **characterized in that** the first layer includes magnetically alignable pigments, and said pigments are magnetically aligned in the form of a desired pattern upon or shortly after the application of the first layer.

17. The method according to at least one of claims 14 to 16, **characterized in that** the first layer is impinged on with laser radiation to produce a non-optically variable and non-colored laser marking in the first layer.

## Revendications

1. Document de sécurité (10), tel que billet de banque, carte d'identité et similaires, avec un substrat (20) avec une fenêtre transparente (22), dans lequel, dans la zone de la fenêtre transparente, une première couche (30) et une deuxième couche (40) sont disposées l'une au-dessus de l'autre, dans lequel
- la première couche constitue une couche translucide à effet, variable optiquement, laquelle recouvre au moins en partie la fenêtre transparente,
- la deuxième couche constitue une couche opaque, non variable optiquement, laquelle est disposée au moins en partie dans la fenêtre transparente et dont la zone partielle disposée dans la fenêtre transparente est réalisée en forme de motif, dans lequel,
- lors d'une observation depuis le côté de la première couche, une première information par réflexion sous la forme de l'aspect visuel variable optiquement de la première couche est reconnaissable, lors d'une observation par transparence, une information par transparence est reconnaissable, laquelle est au moins partiellement également déterminée avec la contribution de la zone partielle réalisée en forme de motif, située dans la fenêtre transparente, de la deuxième couche, et lors d'une observation depuis le côté de la deuxième couche, une deuxième information par réflexion est reconnaissable, laquelle est donnée par une combinaison de la deuxième couche non variable optiquement et la partie visible dans la fenêtre transparente de la première couche variable optiquement,
**caractérisé en ce que**
la deuxième couche présente, dans au moins une zone partielle, une impression de couleur fixe et est adaptée avec cette zone partielle à la première couche variable optiquement de telle sorte que la première couche et la zone partielle de la deuxième couche présentent, sous un angle d'observation prédéfini, au moins en partie sensiblement la même teinte.

2. Document de sécurité selon la revendication 1, **caractérisé en ce que** la première couche recouvre entièrement la fenêtre transparente.

3. Document de sécurité selon la revendication 1, **caractérisé en ce que** la première couche présente un évidement dans la fenêtre transparente, en particulier sous la forme d'un motif, de sorte que l'information par transparence reconnaissable lors de l'observation par transparence est également déterminée avec la contribution de l'évidement en particulier en forme de motif de la première couche.

4. Document de sécurité selon l'une au moins des revendications 1 à 3, **caractérisé en ce que** la première couche contient des pigments de couche d'interférence variables optiquement, de préférence des pigments de couche d'interférence avec une structure à au moins cinq couches avec une première couche d'absorbeur, une première couche de diélectrique, une couche de réflecteur, une deuxième couche de diélectrique et une deuxième couche d'absorbeur.

5. Document de sécurité selon la revendication 4, **caractérisé en ce que** les pigments de couche d'interférence variables optiquement sont magnétiques et présentent de préférence une structure à au moins sept couches avec une première couche d'absorbeur, une première couche de diélectrique, une première couche d'aimant, une couche de réflecteur, une deuxième couche d'aimant, une deuxième couche de diélectrique et une deuxième couche d'absorbeur.

6. Document de sécurité selon l'une au moins des revendications 1 à 5, **caractérisé en ce que** la deuxième couche se situe entièrement à l'intérieur de la surface recouverte par la première couche.

7. Document de sécurité selon l'une au moins des revendications 1 à 6, **caractérisé en ce que** la deuxième couche se situe entièrement à l'intérieur de la fenêtre transparente.

8. Document de sécurité selon l'une au moins des revendications 1 à 7, **caractérisé en ce que** la première couche se situe en partie à l'intérieur et en partie à l'extérieur de la fenêtre transparente.

9. Document de sécurité selon l'une au moins des revendications 1 à 8, **caractérisé en ce que** la première couche est dotée d'un marquage laser lequel, seulement lors de l'observation depuis le côté de la première couche, est reconnaissable en tant que marquage non variable optiquement et non coloré devant l'arrière-plan de la couche à effet variable optiquement.

10. Document de sécurité selon l'une au moins des revendications 1 à 9, **caractérisé en ce que** le substrat est opaque à l'extérieur de la fenêtre transparente.

11. Document de sécurité selon l'une au moins des revendications 1 à 10, **caractérisé en ce que** la fenêtre transparente est formée par une ouverture traversante dans le substrat, laquelle est fermée avec un élément de feuille transparent.

12. Document de sécurité selon l'une au moins des revendications 1 à 10, **caractérisé en ce que** la fenêtre transparente est formée par une zone partielle transparente d'un substrat sinon opaque.

13. Document de sécurité selon l'une au moins des revendications 1 à 12, **caractérisé en ce que** les première et deuxième couches se trouvent sur des côtés situés en vis-à-vis du substrat.

14. Procédé pour la fabrication d'un document de sécurité selon l'une des revendications 1 à 13, dans lequel
- un substrat avec une fenêtre transparente est mis à disposition et est doté, dans la zone de la fenêtre transparente, de deux couches disposées l'une au-dessus de l'autre en ce que
- en guise d'une première couche, une couche translucide à effet, variable optiquement, est appliquée, laquelle recouvre au moins en partie la fenêtre transparente,
- en guise d'une deuxième couche, une couche opaque, non variable optiquement est appliquée, laquelle est disposée au moins en partie dans la fenêtre transparente et dont la zone partielle disposée dans la fenêtre transparente est réalisée en forme de motif,
- dans lequel, au moins dans une zone partielle, la deuxième couche présente une impression de couleur fixe et est adaptée avec cette zone partielle à la première couche variable optiquement de telle sorte que la première couche et la zone partielle de la deuxième couche présentent, sous un angle d'observation prédéfini, au moins en partie sensiblement la même teinte.

15. Procédé selon la revendication 14, **caractérisé en ce que** la première couche est appliquée selon un procédé de sérigraphie, rotogravure ou flexographie ou au moyen d'une pulvérisation cathodique ou d'un procédé de métallisation sous vide.

16. Procédé selon la revendication 14 ou 15, **caractérisé en ce que** la première couche contient des pigments orientables magnétiquement et que lors de l'application ou juste après l'application de la première couche, ceux-ci sont orientés magnétiquement en forme d'un motif souhaité.

17. Procédé selon l'une au moins des revendications 14 à 16, **caractérisé en ce que** la première couche est soumise à un rayonnement laser pour produire un marquage laser non variable optiquement et non coloré dans la première couche.
